# EUROPÄISCHE PATENTANMELDUNG

(11) **EP 4 737 010 A1**
(43) Veröffentlichungstag der Anmeldung: **06.05.2026**
(21) Anmeldenummer: 25203089.5
(22) Anmeldetag: 18.09.2025
(51) Int. Cl.: B02C 18/36

(54) **FLEISCHWOLFMESSER MIT BEIDSEITIG ANGEORDNETEN WECHSELKLINGEN SOWIE MESSERANORDNUNG IN EINEM FLEISCHWOLF**

(30) Priorität: 29.10.2024 DE 202024106211 U
(71) Anmelder: turbocut Jopp GmbH, 97616 Bad Neustadt (DE)
(72) Erfinder: Ulrich, Frank, 97616 Bad Neustadt (DE); Kirchner, Daniel, 97618 Hohenroth (DE); Hanft, Steffen, 97705 Stangenroth (DE)
(74) Vertreter: Freischem & Partner Patentanwälte mbB

(57) **Zusammenfassung**

Die Erfindung betrifft ein Fleischwolfmesser (10) mit einem Messerträger (12), welcher eine Eintrittsseite (E) und eine Austrittsseite (A) aufweist, wobei der Messerträger (12) auf der Eintrittsseite (E) und auf der Austrittsseite (A) jeweils mindestens einen Messerflügel (14) aufweist und wobei in den mindestens einen Messerflügel (14) jeweils mindestens eine Klinge (16) auswechselbar angeordnet ist, wobei die Klinge (16) eine Schneidenseite (18) und einen der Schneidenseite (18) gegenüberliegenden Klingenrücken (20) aufweist und wobei für die Anordnung der Klinge (16) in dem Messerflügel (14) eine Nut (22) in dem Messerflügel (14) ausgebildet ist. Die Klingen (16) auf der Eintrittsseite (E) und auf der Austrittsseite (A) sind jeweils insoweit pendelnd gelagert, als der Klingenrücken (20) und/oder der Nutgrund (24) bogenförmig derart gestaltet ist/sind, dass der Klingenrücken (20) mit einem mittleren Abschnitt auf dem Nutgrund (24) pendelnd schwenken und/oder abgleiten kann.

## Beschreibung

Die Erfindung betrifft ein Fleischwolfmesser mit beidseitig angeordneten Wechselklingen sowie eine Messeranordnung mit einem solchen Messer in einem Fleischwolf. Aus der Praxis sind Fleischwolfmesser bekannt, die eine Eintrittsseite und eine Austrittsseite aufweisen, wobei die Förderrichtung innerhalb eines Fleischwolfs diejenige Richtung ist, in welche zu zerkleinerndes Gut gefördert wird. Dabei wird das zu zerkleinernde Gut, insbesondere Frischfleisch, jeweils von der Eintrittsseite zur Austrittsseite des jeweiligen Schneidsatzteils befördert. Das die Erfindung betreffende Fleischwolfmesser weist mindestens eine Klinge auf der Eintrittsseite und mindestens eine Klinge auf der Austrittsseite auf, wobei die Klingen auswechselbar angeordnet sind. Solche auswechselbar angeordneten Klingen werden auch als Wechselklingen bezeichnet. Ferner betrifft die Erfindung eine Messeranordnung in einem Fleischwolf mit zwei Lochscheiben und einem Fleischwolfmesser, das zwischen diesen Lochscheiben und unmittelbar benachbart zu diesen angeordnet ist. Es wird insoweit auch auf Fleischwölfe mit einer solchen Anordnung und auf die Verwendung solcher Fleischwölfe zum Zerkleinern von Frischfleisch und/oder anderen Lebensmitteln oder Stoffen verwiesen.

Aus DE 625 914 A ist ein Messer für Fleischwölfe bekannt, welches eine oder mehrere, auswechselbare, sich selbst einstellende Klinge(n) aufweist. Dabei weisen die Klingen rückseitig eine kreisbogenförmige Kontur auf und sind derart angeordnet, dass sie den Messerträger vollständig durchdringen und beidseitig aus dem Messerträger herausragend angeordnet sind. Nachteilig ist, dass die Klingen unzureichend gegen Herausfallen gesichert sind und bei der Montage eines Schneidsatzes herausfallen können. Weiter nachteilig ist, dass die Klingen den Messerträger im mittleren Bereich vollständig durchdringend angeordnet sind und dass aufgrund der Art der Anordnung der Klingen die Krafteinleitung im Bereich der jeweiligen Klingenspitze auf der Eintrittsseite und auf der Austrittsseite des Messers - in radialer Richtung betrachtet - an unterschiedlichen Stellen erfolgt.

Aus DE 802 044 A ist ein Fleischwolfmesser mit auswechselbaren Klingen bekannt, bei welchem die Klingen mit Hilfe eines federnd in den Messerträger eingesetzten Klemmkörpers festgespannt werden. Diese Klingen sind mit Hilfe unterer und oberer Nasen gesichert und ragen jeweils einseitig in den Messerträger hinein. Nachteilig ist die relativ aufwändige Montage, bei der die Klingen zunächst mit einem gegabelten Ende unter obere Nasen geschoben, dann verschwenkt und anschließend die Klingen mit ihrem gegenüberliegenden Ende unter untere Nasen geschoben werden. Zu der Form der Klingen ist nichts beschrieben oder gezeigt.

Die Messerträger der in DE 625 914 A und DE 802 044 A offenbarten Fleischwolfmesser sind jeweils dreiflügelig ausgebildet. Die in DE 625 914 A und DE 802 044 A offenbarten Fleischwolfmesser aus den Jahren 1932 und 1949 haben sich in der Praxis nicht durchgesetzt.

Aus DE 10 2008 019 812 A1 ist ein Wolfmesser der Anmelderin mit eingesetzten Klingen bekannt, bei welchem Klingen mit daran ausgebildeten Schneiden nur einseitig jeweils in eine in einem Messerflügel ausgebildete Nut eingesetzt werden. Dabei erfolgt die Fixierung der Klingen auf der der Schneide gegenüberliegenden Seite mit Hilfe von Formelementen. Die Formelemente wirken mit im Nutgrund ausgebildeten negativen Formelementen derart, dass eine Verschiebung der Klinge in Längsachse der Nut bzw. Längsachse der Klinge verhindert wird. Das in DE 10 2008 019 812 A1 offenbarte Messer wurde in der Praxis ausschließlich als Vorzerkleinerer eingesetzt. Solche Vorzerkleinerer werden in einem Fleischwolf in Förderrichtung betrachtet als erstes Schneidsatzelement vor einer ersten Lochscheibe eingesetzt.

Der Erfindung liegt die Aufgabe zugrunde, ein Messer mit beidseitig angeordneten Wechselklingen sowie eine Messeranordnung in einem Fleischwolf zur Verfügung zu stellen, mit welchen eine qualitativ hochwertige Schneidleistung erbringbar ist. Ferner sollen die Klingen des Messers leicht auswechselbar sein.

Ein erfindungsgemäßes Fleischwolfmesser weist einen Messerträger auf, welcher eine Eintrittsseite und eine Austrittsseite aufweist. Dabei kann der Messerträger ein- oder mehrteilig ausgebildet sein. Vorzugsweise ist der Messerträger einteilig ausgebildet und als Gussteil hergestellt. Weiter vorzugsweise weist der Messerträger einen kreisförmigen Stützring auf, der die Außenseiten der Messerflügel jeweils kreisbogenförmig miteinander verbindet. Der Messerträger eines erfindungsgemäßen Fleischwolfmessers weist auf der Eintrittsseite und auf der Austrittsseite jeweils mindestens einen Messerflügel auf. Dabei ist in den mindestens einen Messerflügel jeweils mindestens eine Klinge auswechselbar angeordnet, wobei die Klinge eine Schneidenseite und einen der Schneidenseite gegenüberliegenden Klingenrücken aufweist und wobei für die Anordnung der Klinge in dem Messerflügel eine Nut in dem Messerflügel ausgebildet ist. Ferner sind die Klingen auf der Eintrittsseite und auf der Austrittsseite jeweils insoweit pendelnd gelagert, als der Klingenrücken und/oder der Nutgrund bogenförmig derart gestaltet ist/sind, dass der Klingenrücken - zumindest auch - mit einem mittleren Abschnitt auf dem Nutgrund pendelnd schwenken und/oder abgleiten kann. Beim pendelnden Schwenken bewegen sich die Klingen insbesondere über einen virtuellen Mittelpunkt und schwenken (pendeln) im Nutgrund.

Mit bogenförmig ist in diesem Zusammenhang nicht zwingend kreisbogenförmig gemeint. Unter bogenförmig sind auch anderweitig bogenartig gekrümmte Konturen umfasst, die eine pendelnde Bewegung der eingesetzten Klingen derart ermöglichen, dass sich die eingesetzte Klinge an den Krümmungszustand einer benachbarten Lochscheibe anpassen kann. Innerhalb des Fleischwolfs entsteht üblicherweise ein in Förderrichtung wirkender Druck, welcher zu einer Durchbiegung der Lochscheiben führt. Das Schneidergebnis ist umso besser, je präziser die Klingen eines Schneidsatzelements sich auf der (möglichst vollständigen) Oberfläche der benachbart angeordneten Lochscheibe bewegen können. Durch eine pendelnde Lagerung der jeweiligen Klinge kann sich die Klinge druckbedingt während des Zerkleinerns jeweils pendelnd in eine optimale Position bewegen, indem sie abhängig von der Durchbiegung der Lochscheibe sich so an diese anlegt, dass sich der Druck gleichmäßig verteilt. Die Klingen können insoweit auch als Pendelklingen bezeichnet werden. Dies führt zu einer gleichmäßigen Abnutzung des Messers, insbesondere weil so vermieden werden kann, dass sich das Messer außen stärker abnutzt als innen. Dementsprechend wird ein qualitativ hochwertiges Schnittbild bei einer gleichzeitig langen Standzeit erzielt.

Wenn der Nutgrund und/oder der Klingenrücken kreisbogenförmig gestaltet sind, haben sich Radien von R20 bis R150, bevorzugt von R40 bis R100 und besonders bevorzugt von R49 bis R84 als vorteilhaft erwiesen. Vorzugsweise sind sowohl am Nutgrund als auch am Klingenrücken übereinstimmende Radien ausgebildet.

In einer weiteren praktischen Ausführungsform sind beidseitig des Fleischwolfmessers identisch gestaltete Klingen eingesetzt. Dies hat den Vorteil, dass die Zahl der für den Fleischwolf erforderlichen Teile reduziert wird und die Herstellungskosten niedrig gehalten werden. Auch kann so die Einbauseite (Eintritts- und Austrittsseite) regelmäßig gewechselt werden, um zu prüfen, ob sich dadurch - abhängig vom Anwendungsfall - noch längere Standzeiten ergeben.

In einer weiteren praktischen Ausführungsform sind die Ecken im Nutgrund insoweit freigestellt, als diese jeweils eine Freistellung aufweisen. In diesem Fall können die in die Nut eingesetzten Klingen scharfkantig ausgeführt sein und müssen nicht zwingend entgratet sein oder angefast werden.

Wenn mindestens eine Klinge einen konstruktiv vorgegebenen Drehbereich aufweist, kann sichergestellt werden, dass die Klingen nicht falsch herum eingesetzt bzw. montiert werden. Ein konstruktiv vorgegebener Drehbereich kann insbesondere mittels eines Bolzens und einer korrespondierenden Öffnung erzeugt werden, wobei eines der Elemente an der Klinge und das andere am Messerträger, insbesondere im Bereich der Nut eines Messerflügels, vorgesehen ist. Ist als Öffnung eine komplementär zu dem Bolzendurchmesser gestaltete, kreisförmige Öffnung vorgesehen, handelt es sich bei dem Drehbereich um einen Drehpunkt. Wird als Öffnung ein Langloch ausgebildet, verbleibt ein Drehbereich, der auch einen gewissen Bewegungsspielraum der Klinge in radialer Richtung ermöglichen kann. Dies ist die bevorzugte Variante, weil so zum einen Fertigungstoleranzen ausgeglichen werden können und zum anderen die Anpassungsmöglichkeiten der Klinge relativ zur Lochscheibe weiter vergrößert werden können. Dadurch können längere Standzeiten und qualitativ noch bessere Schneidergebnisse erzielt werden.

Wenn die mindestens eine Klinge einen konstruktiv vorgegebenen Bewegungsspielraum für die Schwenkbewegung und/oder Abgleitbewegung aufweist, kann sichergestellt werden, dass die Bewegung in radialer Richtung auf einen bestimmten Bewegungsbereich beschränkt ist. Dies kann insbesondere durch innenseitige und außenseitige Anschläge innerhalb der Nut gewährleistet sein. Als außenseitiger Anschlag kann insbesondere ein äußerer Stützring des Messerträgers dienen. Als innenseitiger Anschlag kann insbesondere ein Nabenbereich des Messerträgers dienen. Alternativ oder in Ergänzung dazu können auch innerhalb der Nut entsprechende Anschläge ausgebildet sein, um die Bewegung der Klinge in radialer Richtung innerhalb der Nut zu begrenzen.

Wenn der Drehbereich oder Bewegungsspielraum außermittig derart vorgesehen ist, dass die Klinge nur in einer Richtung bestimmungsgemäß in den Messerträger einsetzbar ist, kann mit einfachen konstruktiven Maßnahmen die Anwendungssicherheit erhöht werden. Dies ist deshalb von besonderer Bedeutung, weil sich abhängig von der Einbaurichtung ein anderer Schneidwinkel und eine andere Klingenanordnung ergibt, wobei nur eine Anordnung technisch sinnvoll und erwünscht ist.

In einer weiteren praktischen Ausführungsform eines erfindungsgemäßen Fleischwolfmessers sind die Klingen magnetisch, durch Reibkraft und/oder formschlüssig derart innerhalb der Nut befestigt, dass diese bei der Montage des Fleischwolfmessers in einem Fleischwolf nicht herausfallen, aber während des Schneidprozesses pendelnd beweglich bleiben. So kann eine einfache Montage bei gleichzeitig hoher Anwendungssicherheit ermöglicht werden. Eine Festlegung durch Reibkraft kann insbesondere durch Auslegung der Dicke der Klingen und der Breite der Nut als Übergangspassung erfolgen, wobei optional zusätzliche Maßnahmen zur Sicherung vorgesehen sein können, insbesondere eine keilförmige Ausbildung der Nut in Tiefenrichtung betrachtet und eine korrespondierend keilförmige Ausbildung der Klinge in Einsteckrichtung.

Es hat sich gezeigt, dass es herstellungstechnisch und verfahrenstechnisch bei der Anwendung bevorzugt ist, wenn die Klingen gegenüber einer Außenfläche des Messerträgers 4 bis 5 mm herausragend angeordnet sind. Mit dieser Gestaltung lässt sich zum einen die Größe der Klingen geringhalten, und es verbleibt ein ausreichend großer Überstand, um die Klingen ohne zusätzliches Greifwerkzeug mit der Hand aus der Nut herausziehen zu können.

Vorzugsweise ist mindestens eine Nut auf der Eintrittsseite und mindestens eine Nut auf der Austrittsseite zumindest teilweise in der gleichen radialen Schnittebene derart angeordnet, dass eine Stegdicke von mindestens 3 mm zwischen den Nuten verbleibt. So können einerseits das Material und damit auch das Gewicht und die Herstellungskosten eines Messerträgers niedrig gehalten werden, wobei gleichzeitig eine ausreichende Steifigkeit und Festigkeit des Messerträgers gewährleistet bleibt. Die Anordnung in der zumindest teilweise gleichen radialen Ebene hat den Vorteil, dass die Kraftangriffspunkte der Klingen auf der Eintrittsseite und auf der Austrittsseite - in radialer Richtung betrachtet - nah aneinander angeordnet werden können. Dadurch ergibt sich eine positive, momentenarme Belastung auf den Messerträger. Die Stegdicke liegt vorzugsweise zwischen 3 mm und 4 mm.

Um besonders gute Schneidergebnisse zu erzielen, ist es bevorzugt, wenn die Klinge und die Nut jeweils derart aufeinander abgestimmt sind, dass bei in die Nut eingesetzter Klinge - insbesondere auch unabhängig von der aktuellen radialen Position der Klinge und deren Verschwenkwinkel - eine an der Klinge ausgebildete Fase relativ zu einer senkrecht zur Förderrichtung stehenden Ebene einen Freiwinkel α zwischen 5° und 15° aufweist.

In einer weiteren praktischen Ausführungsform, mit welcher ebenfalls besonders gute Schneidergebnisse erzielt werden, sind die Klinge und die Nut jeweils derart aufeinander abgestimmt, dass bei in die Nut eingesetzter Klinge der zwischen einer zur Klingenspitze führenden Längsseite der Klinge und einer senkrecht zur Förderrichtung stehenden Ebene gebildete Keilwinkel β zwischen 45° und 55° beträgt.

Folgende, insbesondere ergänzend zu den vorstehenden Ausführungsformen vorgesehene, technische Details führen ebenfalls zu besonders guten Schneidergebnissen.
- Die Nut ist derart ausgebildet, dass die Klinge mit einem Schneidwinkel γ zwischen 50° und 60° in die Nut einsetzbar ist.
- Eine an der Klinge ausgebildete Fase weist eine Länge zwischen 4 mm und 5 mm auf.
- Die Dicke der Klinge beträgt zwischen 3,5 mm und 4,5 mm.

In einer weiteren praktischen Ausführungsform eines erfindungsgemäßen Fleischwolfmessers ist die Klinge aus einem härtbaren und magnetisierbaren Messerstahl hergestellt, weil dann zum einen eine - besonders einfache und daher bevorzugte - Befestigung der Klinge mit Hilfe von ein oder mehreren Permanentmagneten erfolgen kann, die im Bereich des Messerträgers, insbesondere unmittelbar im Nutgrund oder in den die Nut begrenzenden Seitenwänden eingesetzt sein können. Ferner kann die Klinge gehärtet werden, um die Standzeit weiter zu erhöhen und die Verschleißbeständigkeit der Klinge, insbesondere für das Zerkleinern von Gegenständen mit größerer Härte, zu verbessern.

Vorzugsweise wird die Klinge derart gehärtet, dass diese eine Härte von mindestens 50 HRC aufweist. Durch Aufbringen von zumindest einer PVD-Beschichtung oder CVD-Beschichtung können die Härte und/oder die Verschleißfestigkeit weiter erhöht werden.

Vorzugsweise ist das Fleischwolfmesser so gestaltet, dass es in einem als glattes System gestalteten Schneidsatz einsetzbar ist. Denn in diesem Fall lässt sich das Fleischwolfmesser besonders einfach und kostengünstig durch spanende Fertigung herstellen.

Die Erfindung betrifft auch eine Anordnung eines wie vorstehend beschriebenen Fleischwolfmessers in einem Fleischwolf derart zwischen einer ersten, eintrittsseitig angeordneten Lochscheibe und zwischen einer zweiten, austrittsseitigen Lochscheibe, dass die mindestens eine eintrittsseitig angeordnete Klinge und die mindestens eine austrittsseitige Klinge zumindest teilweise an der Lochscheibe anliegend angeordnet sind. Es hat sich gezeigt, dass sich mit einer solchen Anordnung besonders hochwertige Schneidergebnisse erzielen lassen, die aufgrund der konkreten Anordnung der beidseitig pendelnd gelagerten Klingen eine besonders hohe Standzeit aufweist.

Dabei ist die Länge und Anordnung der Klinge vorzugsweise derart ausgelegt, dass sich die Klinge im Endmontagezustand vollständig über den Schneidbereich erstreckt, welcher auf der ersten Lochscheibe und der zweiten Lochscheibe durch die Anordnung der Durchgangsöffnungen vorgegeben ist. Dementsprechend muss nur eine Klinge in einem Messerflügel eines Schneidsatzes angeordnet werden, um in bekannter Art und Weise den Fleischwolf betreiben zu können.

Weitere praktische Ausführungsformen und Vorteile der Erfindung sind nachfolgend im Zusammenhang mit den Zeichnungen beschrieben. Es zeigen:
- Fig. 1: eine beispielhafte Ausführungsform eines erfindungsgemäßen Fleischwolfmessers in einer Ansicht von der Eintrittsseite,
- Fig. 2: das Fleischwolfmesser in Figur 1 in einer Ansicht gemäß dem Pfeil II in Fig. 1
- Fig. 3: das Fleischwolfmesser aus den Figuren 1 und 2 in einer Ansicht von der der Eintrittsseite gegenüberliegenden Austrittsseite,
- Fig. 4: das Fleischwolfmesser aus den Figuren 1 und 2 in einer Ansicht gemäß dem Pfeil IV in Figur 1,
- Fig. 5: einen Schnitt durch den Messerträger des in den Figuren 1 bis 4 gezeigten Fleischwolfmessers in dem Bereich, wo die beiden Klingen den geringsten Abstand zueinander aufweisen,
- Fig. 6: einen Schnitt durch den Messerträger des in den Figuren 1 bis 4 gezeigten Fleischwolfmessers in einem außermittigen Bereich, wo eine der Klingen eine Durchgangsöffnung zur formschlüssigen Fixierung mittels eines Bolzens aufweist,
- Fig. 7: den in Figur 4 mit VII gekennzeichneten Bereich in einer vergrößerten Darstellung,
- Fig. 8: das Fleischwolfmesser aus den Figuren 1 bis 4 in einer Anordnung vor einer Lochscheibe mit Blick auf die Eintrittsseite des Messers,
- Fig. 9: die Anordnung aus Figur 8 in einer Seitenansicht,
- Fig. 10: eine vergrößerte Darstellung des in Figur 9 mit X gekennzeichneten Bereichs um 90° im Uhrzeigersinn gedreht zur Darstellung von Schneidwinkel, Freiwinkel und Keilwinkel,
- Fig. 11: eine isometrische Darstellung des Fleischwolfmessers aus den Figuren 1 bis 10,
- Fig. 12: eine isometrische Darstellung einer in das Fleischwolfmesser der Figuren 1 bis 11 eingesetzten Klinge mit Blick auf die Fase und die Klingenspitze sowie
- Fig. 13: eine isometrische Darstellung der Klinge aus Figur 12 mit Blick auf den Klingenrücken.

In den Figuren 1 bis 4 und 11 ist ein Fleischwolfmesser 10 gezeigt, das einen Messerträger 12 aufweist. Das Fleischwolfmesser 10 und der Messerträger 12 weisen eine Eintrittsseite E und eine Austrittsseite A auf, wobei der Messerträger 12 auf der Eintrittsseite E und auf der Austrittsseite A jeweils vier Messerflügel 14 aufweist. In jedem Messerflügel 14 ist jeweils eintrittsseitig und austrittsseitig eine Klinge 16 auswechselbar angeordnet. Dabei weist jede Klinge 16 eine Schneidenseite 18 und einen der Schneidenseite 18 gegenüberliegenden Klingenrücken 20 auf, wobei für die Anordnung der Klinge 16 in dem Messerflügel 14 jeweils eine Nut 22 in dem Messerflügel 14 ausgebildet ist,

Wie insbesondere in Figur 1 erkennbar ist, sind die Klingen 16 auf der Eintrittsseite E und auf der Austrittsseite A jeweils insoweit pendelnd gelagert, als der Klingenrücken 20 und ein den Boden der Nut 22 bildender Nutgrund 24 bogenförmig derart gestaltet sind, dass der Klingenrücken 20 mit einem mittleren Abschnitt auf dem Nutgrund 24 pendelnd schwenken und/oder abgleiten kann.

Die Nut 22 mit Nutgrund 24 sind in den vergrößerten Darstellungen der Figuren 5 und 6 gut erkennbar. Dabei zeigt Figur 5 einen Schnitt durch einen Messerflügel 14 in dem Bereich, wo zwei Nuten 22 sich bis auf einen kleinen mittleren Steg 26 mit der Stegdicke s aneinander annähern. Dies ist im mittleren Bereich der beiden Klingen 16, wo die Dicke der im Bereich des Klingenrückens 20 bogenförmig gekrümmten Klingen 16 am größten ist.

In Figur 5 ist die linke Nut 22 exemplarisch als freigestellte Nut 22 dargestellt, die in den beiden Ecken jeweils eine Freistellung 46 aufweist. Diese ist durch einen Freistich im Bereich der jeweiligen Ecke erzeugt worden.

Figur 6 zeigt eine andere Schnittebene, die so gewählt ist, dass diese durch eine in der Klinge 16 ausgebildete Durchgangsöffnung 28 zum Durchdringen eines Bolzens (nicht dargestellt) führt. In dieser Schnittebene ist auch eine Bolzenöffnung 36 erkennbar, welche dazu dient, einen Bolzen als formschlüssiges Sicherungselement in den Messerflügel 14 einzubringen und die Durchgangsöffnung 28 einer in Einbaulage gebrachten Klinge 16 zu durchdringen. Als Bolzen kann insbesondere eine Schraube (nicht dargestellt) dienen. Alternativ kann ein zylindrischer Bolzen (nicht dargestellt) eingebracht, insbesondere eingepresst, werden.

In den Figuren 5 und 6 ist gut erkennbar, dass die Klingen 16 jeweils eine Fase 30 aufweisen, die zu einer Klingenspitze 32 führt. Dabei ist die Klingenspitze 32 durch einen linienförmigen Bereich gebildet, welcher den größten Abstand a zu der nächstkommenden Außenkante 34 des Messerflügels 14 aufweist.

In den Figuren 5 und 6 ist gut erkennbar, dass die Klingenspitzen 32 der Klingen 16 auf der Eintrittsseite E und der Austrittsseite A jeweils gegenüberliegend angeordnet sind, da die Klingen 16 spiegelsymmetrisch zur Mittelachse M des Messerflügels 14 - in eine Ebene projiziert - derart überlappend angeordnet sind, dass die Fasen 30 sich zumindest teilweise überschneiden.

In Figur 7, welche den in Figur 4 mit VII gekennzeichneten Bereich in einer vergrößerten Darstellung zeigt, ist gut zu erkennen, dass die Klingen 16 gegenüberliegender Messerflügel 14 - wenn man diese in eine Ebene projiziert - sich überlappend angeordnet sind.

Die Figuren 8 und 9 zeigen verschiedene Ansichten einer Anordnung 40 aus einem Fleischwolfmesser 10, das unmittelbar vor einer Lochscheibe 38 angeordnet ist. Die Lochscheibe 38 weist in bekannter Art und Weise eine Vielzahl von Durchgangsöffnungen 42 auf, die sich über einen kreisringförmigen Abschnitt erstrecken. Am Außenumfang der Lochscheibe 38 ist eine radial nach außen hervorragende Materiallasche 44 ausgebildet, die als Verdrehsicherung beim Einsetzen in ein Fleischwolfgehäuse (nicht dargestellt) dient. Alternativ kann auch eine Ausnehmung oder ein beliebiges anderes Element als Verdrehsicherung vorgesehen sein.

Wie aus Figur 10 gut ersichtlich ist, ist das Fleischwolfmesser 10 relativ zu der Lochscheibe 38 derart angeordnet, dass die Klingenspitze 32 der jeweiligen Fase 30 an der Lochscheibe 38 anliegt.

In Figur 10 sind auch der Freiwinkel α, der Keilwinkel β und der Schneidwinkel γ eingetragen.

Der Vollständigkeit halber wird noch darauf hingewiesen, dass der Messerträger 12 des Fleischwolfmessers 10 im mittleren Bereich, wo sich die Messerflügel 14 treffen, eine Freistellung 46 zur Durchführung eines komplementär ausgebildeten Wellenabschnitts (nicht dargestellt) aufweist. Dabei dient der Wellenabschnitt zum rotierenden Antrieb des Fleischwolfmessers 10 im Fleischwolf (nicht dargestellt).

Aus den Figuren 12 und 13 ist die geometrische Gestaltung der Klingen 16 anhand einer exemplarisch in einer isometrischen Darstellung gezeigten Klinge 16 ersichtlich. Die Klinge 16 weist zwei parallel zueinander verlaufende Längsseiten 48, 50, eine Fase 30, die zu einer Klingenspitze 32 führt, und einen - hier kreisbogenförmig ausgebildeten - Klingenrücken 20 auf. In der Klinge 16 ist ferner eine Durchgangsöffnung 28, die in der gezeigten Ausführungsform als Langloch 52 ausgebildet ist. Dabei ist das Langloch 52 parallel zu dem Klingenrücken 20 verlaufend so ausgebildet, dass sich die Klinge 16 in radialer Richtung des Fleischwolfmessers 10 und in Längsrichtung der Nut 22 verschieben kann. Dadurch ergibt sich eine insgesamt pendelnde Lagerung der Klingen 16 mit der gleichzeitigen Möglichkeit für die Klinge 16, sich innerhalb der Nut in radialer Richtung jeweils "druckoptimal" zu positionieren.

Die in der vorliegenden Beschreibung, in den Zeichnungen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein. Die Erfindung ist nicht auf die beschriebenen Ausführungsformen beschränkt. Sie kann im Rahmen der Ansprüche und unter Berücksichtigung der Kenntnisse des zuständigen Fachmanns variiert werden.

### Bezugszeichenliste

- 10: Fleischwolfmesser
- 12: Messerträger
- 14: Messerflügel
- 16: Klinge
- 18: Schneidenseite
- 20: Klingenrücken
- 22: Nut
- 24: Nutgrund
- 26: Steg
- 28: Durchgangsöffnung
- 30: Fase
- 32: Klingenspitze
- 34: Außenkante
- 36: Bolzenöffnung
- 38: Lochscheibe
- 40: Anordnung
- 42: Durchgangsöffnung (in der Lochscheibe)
- 44: Materiallasche
- 46: Freistellung
- 48: Längsseite
- 50: Längsseite
- 52: Langloch

- a: Abstand
- s: Stegdicke
- A: Austrittsseite
- E: Eintrittsseite
- M: Mittelachse

## Patentansprüche

1. Fleischwolfmesser (10) mit einem Messerträger (12), welcher eine Eintrittsseite (E) und eine Austrittsseite (A) aufweist, wobei der Messerträger (12) auf der Eintrittsseite (E) und auf der Austrittsseite (A) jeweils mindestens einen Messerflügel (14) aufweist und wobei in den mindestens einen Messerflügel (14) jeweils mindestens eine Klinge (16) auswechselbar angeordnet ist, wobei die Klinge (16) eine Schneidenseite (18) und einen der Schneidenseite (18) gegenüberliegenden Klingenrücken (20) aufweist und wobei für die Anordnung der Klinge (16) in dem Messerflügel (14) eine Nut (22) in dem Messerflügel (14) ausgebildet ist,
**dadurch gekennzeichnet,**
**dass** die Klingen (16) auf der Eintrittsseite (E) und auf der Austrittsseite (A) jeweils insoweit pendelnd gelagert sind, als der Klingenrücken (20) und/oder der Nutgrund (24) bogenförmig derart gestaltet ist/sind, dass der Klingenrücken (20) mit einem mittleren Abschnitt auf dem Nutgrund (24) pendelnd schwenken und/oder abgleiten kann.

2. Fleischwolfmesser (10) nach dem vorstehenden Anspruch, **dadurch gekennzeichnet, dass** beidseitig identisch gestaltete Klingen (16) eingesetzt sind.

3. Fleischwolfmesser (10) nach einem der vorstehenden Ansprüche, **dadurch gekennzeichnet, dass** die Ecken im Nutgrund (24) eine Freistellung (46) aufweisen.

4. Fleischwolfmesser (10) nach einem der vorstehenden Ansprüche, **dadurch gekennzeichnet, dass** mindestens eine Klinge (16) einen konstruktiv vorgegebenen Drehbereich oder konstruktiv vorgegebenen Bewegungsspielraum für die Schwenkbewegung aufweist.

5. Fleischwolfmesser (10) nach einem der vorstehenden Ansprüche, **dadurch gekennzeichnet, dass** der Drehbereich oder Bewegungsspielraum außermittig derart vorgesehen ist, dass die Klinge (16) nur in einer Richtung bestimmungsgemäß in den Messerträger (12) einsetzbar ist.

6. Fleischwolfmesser (10) nach einem der vorstehenden Ansprüche, **dadurch gekennzeichnet, dass** die Klingen (16) magnetisch, durch Reibkraft und/oder formschlüssig derart innerhalb der Nut (22) befestigt sind, dass diese bei der Montage des Fleischwolfmessers (10) in einem Fleischwolf nicht herausfallen, aber während des Schneidprozesses pendelnd beweglich bleiben.

7. Fleischwolfmesser (10) nach einem der vorstehenden Ansprüche, **dadurch gekennzeichnet, dass** die Klingen (16) gegenüber einer Außenfläche des Messerträgers (12) 4 bis 5 mm herausragend angeordnet sind.

8. Fleischwolfmesser (10) nach einem der vorstehenden Ansprüche, **dadurch gekennzeichnet, dass** mindestens eine Nut (22) auf der Eintrittsseite (E) und mindestens eine Nut (22) auf der Austrittsseite (A) zumindest teilweise in der gleichen radialen Schnittebene derart angeordnet sind, dass eine Stegdicke von mindestens 3 mm zwischen den Nuten (22) verbleibt.

9. Fleischwolfmesser (10) nach einem der vorstehenden Ansprüche, **dadurch gekennzeichnet, dass** die Klinge (16) und die Nut (22) jeweils derart aufeinander abgestimmt sind, dass bei in die Nut (22) eingesetzter Klinge (16) eine an der Klinge (16) ausgebildete Fase (30) relativ zu einer senkrecht zur Förderrichtung stehenden Ebene einen Freiwinkel α zwischen 5° und 15° aufweist.

10. Fleischwolfmesser (10) nach einem der vorstehenden Ansprüche, **dadurch gekennzeichnet, dass** die Klinge (16) und die Nut (22) jeweils derart aufeinander abgestimmt sind, dass bei in die Nut (22) eingesetzter Klinge (16) der zwischen einer zur Klingenspitze führenden Längsseite der Klinge (16) und einer senkrecht zur Förderrichtung stehenden Ebene gebildete Keilwinkel β zwischen 45° und 55° beträgt.

11. Fleischwolfmesser (10) nach einem der vorstehenden Ansprüche, **dadurch gekennzeichnet, dass** die Nut (22) derart ausgebildet ist, dass die Klinge (16) mit einem Schneidwinkel γ zwischen 50° und 60° in die Nut (22) einsetzbar ist.

12. Fleischwolfmesser (10) nach einem der vorstehenden Ansprüche, **dadurch gekennzeichnet, dass** eine an der Klinge (16) ausgebildete Fase (30) eine Länge zwischen 4 mm und 5 mm aufweist und/oder
dass die Dicke der Klinge (16) zwischen 3,5 mm und 4,5 mm beträgt und/oder
dass die Klinge (16) aus einem härtbaren und magnetisierbaren Messerstahl hergestellt ist.

13. Fleischwolfmesser (10) nach einem der vorstehenden Ansprüche, **dadurch gekennzeichnet, dass** es sich um ein für ein glattes System vorgesehenes Fleischwolfmesser (10) handelt.

14. Anordnung eines Fleischwolfmessers (10) nach einem der Ansprüche 1 bis 13 in einem Fleischwolf derart zwischen einer ersten, eintrittsseitig angeordneten Lochscheibe (38) und zwischen einer zweiten, austrittsseitigen Lochscheibe (38), dass die mindestens eine eintrittsseitig angeordnete Klinge (16) und die mindestens eine austrittsseitige Klinge (16) zumindest teilweise an der Lochscheibe (38) anliegend angeordnet sind.

15. Anordnung nach dem vorstehenden Anspruch, **dadurch gekennzeichnet, dass** die Länge und Anordnung der Klinge (16) derart ausgelegt sind, dass sich die Klinge (16) im Endmontagezustand vollständig über den Schneidbereich erstreckt, welcher auf der ersten Lochscheibe (38) und der zweiten Lochscheibe (38) durch die Anordnung der Durchgangsöffnungen (42) vorgegeben ist.
